# FASCICULE DE BREVET EUROPEEN

(11) **EP 1 933 211 B1**
(45) Date de publication et mention de la délivrance du brevet: **15.04.2009**
(21) Numéro de dépôt: 06126041.0
(22) Date de dépôt: 13.12.2006
(51) Int. Cl.: G04B 21/12

(54) **Pièce d'horlogerie à sonnerie comportant une bascule de verrouillage à double fonction**
Uhr mit Schlagwerk, die einen Sperrhebel mit doppelter Funktion umfasst
Timepiece with striking mechanism comprising a double-function locking lever

(43) Date de publication de la demande: 18.06.2008
(73) Titulaire: MONTRES BREGUET S.A., 1344 L'Abbaye (CH)
(72) Inventeur: Goeller, Eric, M., 25370, Les Hôpitaux Vieux (FR)
(74) Mandataire: Ravenel, Thierry Gérard Louis

(56) Documents cités:
- EP-A1- 1 429 214
- CH-A5- 689 337

## Description

L'invention concerne une pièce d'horlogerie à sonnerie comportant une bascule de verrouillage.

L'invention concerne plus particulièrement une pièce d'horlogerie comportant un mécanisme de sonnerie qui comprend une pièce mobile se déplaçant lors du déclenchement de la sonnerie, la pièce d'horlogerie comportant en outre un mécanisme de mise à l'heure qui coopère avec une tige de remontoir, le mécanisme de mise à l'heure comprenant une bascule de mise à l'heure qui pivote entre une position angulaire de repos et une position angulaire de mise à l'heure, et une tirette qui est commandée en pivotement, par la bascule de mise en l'heure, entre une position de remontage et une position de mise à l'heure, la tirette commandant le coulissement axial d'un pignon coulant depuis une position de remontage vers une position de mise à l'heure, la pièce d'horlogerie comportant une bascule de verrouillage qui coopère par un premier bras avec la pièce mobile du mécanisme de sonnerie et par un second bras avec la bascule de mise à l'heure de manière que, lorsque la pièce mobile se déplace suite au déclenchement de la sonnerie, la bascule de verrouillage pivote vers une position mise à l'heure verrouillée dans laquelle le mécanisme de mise à l'heure est bloqué.

Un tel type de pièce d'horlogerie est décrit par exemple dans le document EP 1 429 214. Dans ce document, la tirette comporte une cheville qui est reçue dans une encoche de la bascule de verrouillage, lors du pivotement de la bascule de déclenchement vers sa position mise à l'heure verrouillée, suite au déclenchement de la sonnerie.

La pièce d'horlogerie décrite dans ce document n'est pas complètement satisfaisante car aucun système n'est prévu pour neutraliser la sonnerie lors d'une opération de mise à l'heure. Par conséquent, il existe un risque important de détérioration ou de blocage de certains éléments du mouvement équipant la pièce d'horlogerie, en cas de mauvaise manipulation de la part de l'utilisateur. En effet, l'utilisateur n'ayant pas toujours une bonne connaissance du fonctionnement de la pièce d'horlogerie et de ses complications, il arrive régulièrement que des manipulations déconseillées, comme le déclenchement de la sonnerie pendant une opération de mise à l'heure, soient effectuées malgré des mises en garde, ce qui peut nécessiter un retour de la pièce d'horlogerie en service après-vente.

La présente invention vise à remédier à ces inconvénients en proposant une pièce d'horlogerie équipée d'un mécanisme de verrouillage simple et fiable pour neutraliser la sonnerie pendant la mise à l'heure.

Dans ce but, l'invention propose une pièce d'horlogerie du type décrit précédemment, caractérisée en ce que le mécanisme de mise à l'heure comporte un organe de commande qui provoque le pivotement de la bascule de verrouillage vers une position sonnerie verrouillée, lorsque la bascule de mise à l'heure pivote vers sa position de mise à l'heure et en ce que la bascule de verrouillage comporte des moyens de verrouillage qui coopèrent avec des moyens complémentaires du mécanisme de sonnerie pour en empêcher le déclenchement, en position sonnerie verrouillée.

Grâce à la pièce d'horlogerie selon l'invention, les risques de mauvaises manipulations par l'utilisateur sont évités puisque le déclenchement de la sonnerie pendant une opération de mise à l'heure est empêché et inversement. De plus, une même pièce, la bascule de verrouillage, réalise alternativement deux fonctions qui sont le verrouillage de la sonnerie et le verrouillage de la mise à l'heure. La solution proposée permet donc de fiabiliser le fonctionnement de la pièce d'horlogerie avec un minimum de pièces.

Selon une autre caractéristique de l'invention, l'organe de commande qui provoque le pivotement de la bascule de verrouillage vers sa position sonnerie verrouillée est agencé sur la bascule de mise à l'heure ce qui permet de lier directement le pivotement de la bascule de mise à l'heure avec le verrouillage de la sonnerie sans nécessiter l'agencement d'une pièce supplémentaire dans le mécanisme de mise à l'heure.

L'invention s'applique en particulier au cas où le mécanisme de sonnerie comporte une bascule de déclenchement qui déclenche la sonnerie lorsqu'elle est commandée en pivotement depuis une position de repos vers une position de déclenchement. Avantageusement, le premier bras de la bascule de verrouillage comporte un crochet de verrouillage sonnerie qui, en position sonnerie verrouillée, coopère avec une première zone d'accrochage agencée sur la bascule de déclenchement de manière à verrouiller le mécanisme de sonnerie. Le verrouillage de la sonnerie est donc réalisé de manière simple, en utilisant un minimum de pièces.

De préférence, la première zone d'accrochage de la bascule de déclenchement comporte une première surface de commande qui coopère avec une première surface d'appui agencée sur la bascule de verrouillage de manière à provoquer le pivotement de la bascule de verrouillage vers sa position mise à l'heure verrouillée, lorsque la bascule de déclenchement pivote vers sa position de déclenchement. Ainsi, la première zone d'accrochage réalise deux fonctions qui sont l'accrochage avec le crochet de verrouillage sonnerie et la commande en pivotement de la bascule de verrouillage vers sa position mise à l'heure verrouillée.

Selon un mode de réalisation avantageux, la première zone d'accrochage est constituée par un pion d'accrochage qui est agencé sur la bascule de déclenchement et qui est constitué par le tronçon d'extrémité libre d'une goupille rapportée dans la bascule de déclenchement. Cette solution est particulièrement simple et facile à fabriquer.

Selon une autre caractéristique de l'invention, le second bras de la bascule de verrouillage comporte un crochet de verrouillage mise à l'heure qui, en position mise à l'heure bloquée, coopère avec une seconde zone d'accrochage agencée sur la bascule de mise à l'heure de manière à verrouiller la mise à l'heure. Le verrouillage de la mise à l'heure est donc réalisé de manière simple, en utilisant un minimum de pièces.

De préférence, la seconde zone d'accrochage agencée sur la bascule de mise à l'heure comporte une seconde surface de commande qui coopère avec une seconde surface d'appui agencée sur le crochet de verrouillage mise à l'heure de manière à provoquer le pivotement de la bascule de verrouillage vers sa position sonnerie verrouillée, lorsque la bascule de mise à l'heure pivote vers sa position de mise à l'heure. Ainsi, la seconde zone d'accrochage réalise deux fonctions qui sont l'accrochage avec le crochet de verrouillage mise à l'heure et la commande en pivotement de la bascule de verrouillage vers sa position sonnerie verrouillée.

Selon un mode de réalisation avantageux, la bascule de mise à l'heure comporte un bras d'accrochage qui s'étend globalement dans un plan parallèle au plan de la bascule de verrouillage et la seconde zone d'accrochage est agencée à l'extrémité libre dudit bras d'accrochage.

Selon une autre caractéristique de l'invention, il est prévu un levier d'isolement qui est commandé en pivotement par une pièce mobile du mécanisme de sonnerie lors du déclenchement de la sonnerie, depuis une position angulaire de repos jusqu'à une position angulaire d'isolement, de manière à provoquer le coulissement du pignon coulant depuis sa position de remontage jusqu'à une position intermédiaire, située axialement entre sa position de remontage et sa position de mise à l'heure. Ce levier d'isolement permet d'empêcher une opération de remontage pendant le déclenchement de la sonnerie, pour éviter des détériorations dans les mécanismes de la pièce d'horlogerie.

Selon un mode de réalisation avantageux, le levier d'isolement est sollicité élastiquement en appui contre la pièce mobile du mécanisme de sonnerie de manière que le pivotement de la pièce mobile lors du déclenchement de la sonnerie provoque le pivotement du levier d'isolement depuis sa position de repos jusqu'à sa position d'isolement. Pour commander le coulissement du pignon coulant, le levier d'isolement s'appuie contre une goupille solidaire de l'extrémité libre pivotante de la tirette. Ces caractéristiques permettent de réaliser la fonction d'isolement de manière simple et fiable avec un minimum de pièces.

D'autres caractéristiques et avantages de la présente invention apparaîtront plus clairement à la lecture de la description détaillée qui suit, faite en référence aux dessins annexés donnés à titre d'exemple non limitatifs et dans lesquels :
- la figure 1 est un schéma fonctionnel qui représente les principaux éléments de la pièce d'horlogerie selon l'invention;
- la figure 2 est une vue en perspective qui représente schématiquement le mécanisme de mise à l'heure et une partie du mécanisme de sonnerie de la pièce d'horlogerie de la figure 1 à l'état de repos correspondant à une configuration de remontage,
- la figure 3 est une vue de dessus qui représente schématiquement les mécanismes de la figure 2 lorsque le mécanisme de mise à l'heure est en état de fonctionnement et que le mécanisme de sonnerie est à l'état verrouillé;
- la figure 4 est une vue similaire à celle de la figure 3 qui représente les mécanismes de la figure 2 lorsque le mécanisme de mise à l'heure est à l'état verrouillé et que le mécanisme de sonnerie est déclenché.

Dans la suite de la description, on utilisera à titre non limitatif un repère orthogonal V, L, T définissant respectivement les orientations verticale, longitudinale, transversale.

Sur la figure 1, on a représenté une pièce d'horlogerie 10 telle qu'une montre-bracelet. Cette pièce d'horlogerie 10 est équipée d'un mouvement horloger mécanique 12 commandant un dispositif d'affichage 14 constitué généralement par des aiguilles.

La pièce d'horlogerie 10 comporte aussi un mécanisme de mise à l'heure 16 qui est susceptible de coopérer avec le mouvement horloger 12 pour modifier l'heure indiquée par le dispositif d'affichage 14. Le dispositif 16 de mise à l'heure est commandé par un premier organe à commande manuelle tel qu'une couronne de remontoir 18 sur laquelle un utilisateur peut agir manuellement M1.

La pièce d'horlogerie 10 comporte encore un mécanisme de sonnerie 20 qui peut être déclenché ici, soit de manière automatique par le mouvement horloger 12, ce qui est représenté par la flèche F1, soit de manière manuelle M2 par l'intermédiaire d'un second organe à commande manuelle 22, ce qui est représenté par la flèche F2. Lors du déclenchement de la sonnerie, le mécanisme de sonnerie 20 va chercher dans le mouvement 12 l'information concernant le nombre de coups à sonner, ce qui est représenté par la flèche F3.

Une bascule de verrouillage 24 est interposée entre le mécanisme de mise à l'heure 16 et le mécanisme de sonnerie 20 de manière à empêcher l'utilisation du mécanisme de mise à l'heure 16 pendant le déclenchement de la sonnerie.

Selon une caractéristique de l'invention, la bascule de verrouillage 24 est aussi prévue pour verrouiller le mécanisme de sonnerie 20 pendant une opération de mise à l'heure.

On décrit maintenant plus en détail le mécanisme de mise à l'heure 16, le mécanisme de sonnerie 20, et la bascule de verrouillage 24 en considérant les figures 2 à 4.

Le mécanisme de mise à l'heure 16 comporte une tige de remontoir 26 coulissant suivant un axe A1 longitudinal orienté, à titre non limitatif, de l'intérieur vers l'extérieur, ce qui correspond à une orientation de gauche à droite sur la figure 2. La couronne de remontoir 18 est prévue pour être fixée à l'extrémité axiale externe 28 de la tige de remontoir 26 de manière à permettre à l'utilisateur, d'une part, de commander la rotation de la tige de remontoir 26 autour de son axe A1 et, d'autre part, de commander le coulissement axial (A1) de la tige de remontoir 26 entre une position axiale de remontage P0, qui est représentée sur la figure 2, et une position axiale de mise à l'heure P1, qui est représentée sur la figure 3.

Dans la suite de la description, les axes de pivotement mentionnés sont, sauf indication contraire, sensiblement verticaux.

Une bascule de mise à l'heure 30, qui s'étend globalement suivant une direction transversale au-dessus de la tige de remontoir 26, est commandée en pivotement par le coulissement de la tige de remontoir 26. La bascule de mise à l'heure 30 pivote autour d'un axe fixe A2, du côté opposé à son extrémité libre 32, et elle est articulée dans une gorge 34 aménagée dans la tige de remontoir 26. La bascule de mise à l'heure 30 pivote entre une position angulaire de repos PAᵣₑₚ, qui est représentée sur la figure 2, et une position angulaire de mise à l'heure PAₘₐₕ, qui est représentée sur la figure 3.

Un pignon coulant 36, qui est coaxial et solidaire en rotation de la tige de remontoir 26, est guidé en coulissement longitudinal sur la tige de remontoir 26 entre une position de remontage Pᵣₑₘ dans laquelle son extrémité interne 38 engrène avec un pignon de remontoir 40 coaxial à la tige de remontoir 26, et une position de mise à l'heure Pₘₐₕ dans laquelle son extrémité externe 42 engrène avec un pignon de mise à l'heure 44 coaxial à la tige de remontoir 26. Le pignon coulant 36 engrène ici avec le pignon de remontoir 40 par une denture en dents de loup et avec le pignon de mise à l'heure 44 par une denture en créneaux. Le pignon de remontoir 40 et le pignon de mise à l'heure 44 sont montés libres à rotation sur la tige de remontoir 26, le pignon coulant 36 servant à lier en rotation l'un ou l'autre de ces deux pignons 40, 44 avec la tige de remontoir 26.

Le tronçon intermédiaire du pignon coulant 36 est pourvu d'une gorge 46 annulaire périphérique qui est prévue pour recevoir à articulation l'extrémité libre 48 d'une tirette 50 qui s'étend globalement suivant une direction transversale au-dessus de la tige de remontoir 26. La tirette 50 pivote autour d'un axe A3 fixe et comporte un bras de commande 52 muni d'un pion 54 qui est sollicité élastiquement en appui contre une surface interne 56 agencé dans l'extrémité libre 32 de la bascule de mise à l'heure 30. Les moyens qui sollicitent élastiquement la tirette 50 contre la bascule de mise à l'heure 30 ne sont pas représentés ici mais ils peuvent prendre toute forme adaptée telle que la forme d'une languette élastique. La tirette 50 pivote entre une position angulaire de remontage PAᵣₑₘ, qui correspond à la position de remontage Pᵣₑₘ du pignon coulant 36, et une position angulaire de mise à l'heure PAₘₐₕ, qui correspond à la position de mise à l'heure Pₘₐₕ du pignon coulant 36.

Ainsi, le pivotement de la bascule de mise à l'heure 30 vers sa position de mise à l'heure PAₘₐₕ provoque un pivotement de la tirette 50 vers sa propre position de mise à l'heure PAₘₐₕ. Ce pivotement de la tirette 50 entraîne le pignon coulant 36 vers sa propre position axiale de mise à l'heure Pₘₐₕ, via l'extrémité libre 48 de la tirette 50.

Le pignon de mise à l'heure 44 engrène avec une roue de mise à l'heure 58 qui s'étend ici dans un plan horizontal, sous la tige de remontoir 26 et qui engrène de manière connue avec un rouage du mouvement horloger 12.

Sur les figures 2 à 4, seules les pièces du mécanisme de sonnerie 20 nécessaires à la compréhension de l'invention ont été représentées.

Le mécanisme de sonnerie 20 comprend une première pièce mobile constituée par une bascule de déclenchement 60 qui comporte une première extrémité 62 montée pivotante autour d'un axe fixe A4 et une seconde extrémité libre 64 qui porte ici deux cliquets 66, 68 prévus pour coopérer avec le rouage du mécanisme de sonnerie 20 de manière à en commander le déclenchement, lorsque la bascule de déclenchement 60 pivote depuis sa position angulaire de repos Pᵢ, qui est représentée sur les figures 2 et 3, jusqu'à sa position angulaire de déclenchement Pᵢᵢ, qui est représentée sur la figure 4.

Le mécanisme de sonnerie 20 comprend une seconde pièce mobile constituée par un râteau des minutes 70 qui pivote lors du déclenchement de la sonnerie, à la suite du pivotement de la bascule de déclenchement 60, de manière à déterminer le nombre de coups à sonner.

Conformément à une caractéristique avantageuse de l'invention, la bascule de verrouillage 24 est montée pivotante autour d'un axe fixe A5, entre une position sonnerie verrouillée Pₛᵥ, qui est représentée sur la figure 3, et une position mise à l'heure verrouillée Pₘₐₕᵥ, qui est représentée sur la figure 4. La bascule de verrouillage 24 comporte aussi une position angulaire intermédiaire de repos Pᵣₑₚ, qui est représentée sur la figure 2, dans laquelle ni la sonnerie, ni la mise à l'heure, ne sont bloquées. De préférence, la bascule de verrouillage 24 comporte un élément élastique tel qu'un ressort (non représenté) qui la rappelle vers sa position intermédiaire de repos Pᵣₑₚ.

Selon le mode de réalisation représenté, la bascule de verrouillage 24 comporte, de part et d'autre de son axe de pivotement A5, un premier bras 72 dont l'extrémité libre forme un crochet de verrouillage sonnerie 74 qui coopère avec une première zone d'accrochage 76 agencée sur la bascule de déclenchement 60, et un second bras 78 dont l'extrémité libre forme un crochet de verrouillage mise à l'heure 80 qui coopère avec une seconde zone d'accrochage 82 agencée sur la bascule de mise à l'heure 30.

Avantageusement, la première zone d'accrochage 76 comporte une première surface de commande 84 qui coopère avec une première surface d'appui 86 associée agencée sur la bascule de verrouillage 24 de manière à provoquer le pivotement de la bascule de verrouillage 24 vers sa position mise à l'heure verrouillée Pₘₐₕᵥ, lorsque la bascule de déclenchement 60 pivote vers sa position de déclenchement P_{¡¡}.

De préférence, la première zone d'accrochage 76 est constituée par un pion d'accrochage 76 qui est agencé sur la bascule de déclenchement 60 et la première surface de commande 84 est constituée par une paroi axiale cylindrique du pion d'accrochage 76. Le pion d'accrochage 76 est constitué ici par le tronçon d'extrémité libre d'une goupille chassée dans la bascule de déclenchement 60. La première surface d'appui 86 est constituée de préférence par l'extrémité libre du crochet de verrouillage sonnerie 74.

Avantageusement, la bascule de mise à l'heure 30 comporte un bras d'accrochage 88 qui s'étend globalement dans un plan parallèle au plan de la bascule de verrouillage 24: L'extrémité libre du bras d'accrochage 88 a la forme d'un crochet et elle constitue la seconde zone d'accrochage 82.

De préférence, la seconde zone d'accrochage 82 comporte une seconde surface de commande 90 qui coopère avec une seconde surface d'appui 92 agencée sur le crochet de verrouillage mise à l'heure 80 de manière à provoquer le pivotement de la bascule de verrouillage 24 vers sa position sonnerie verrouillée Pₛᵥ, lorsque la bascule de mise à l'heure 30 pivote vers sa position de mise à l'heure PAₘₐₕ. La seconde surface d'appui 92 est constituée ici par l'extrémité libre du crochet de verrouillage mise à l'heure 80.

Le bras d'accrochage 88 constitue ici un organe de commande susceptible de provoquer le pivotement de la bascule de verrouillage 24 vers sa position sonnerie verrouillée Pₛᵥ.

Selon une autre caractéristique de l'invention, la pièce d'horlogerie 10 est équipée d'un levier d'isolement 94 qui est destiné à placer le pignon coulant 36 dans une position axiale intermédiaire Pᵢₙₜ, entre sa position de remontage Pᵣₑₘ et sa position de mise à l'heure Pₘₐₕ, lors du déclenchement de la sonnerie, de manière à empêcher le remontage du mouvement horloger 12. En effet, la mise en oeuvre d'une opération de remontage pendant le fonctionnement du mécanisme de sonnerie 20 est susceptible de détériorer des éléments du mécanisme de sonnerie 20 ou des éléments du mouvement horloger 12. Cette opération de remontage peut aussi produire un effet d'accélération du rendu sonore de la sonnerie, lorsque cette opération agit sur un barillet servant pour la sonnerie, ce qui est pénalisant pour la qualité de la sonnerie.

A cet effet, le levier d'isolement 94 est commandé en pivotement, autour d'un axe fixe A6, par une pièce mobile du mécanisme de sonnerie 20 lors du déclenchement de la sonnerie, depuis une position angulaire de repos Pₐ, qui est représentée sur les figures 2 et 3, jusqu'à une position angulaire d'isolement P_{b}, qui est représentée sur la figure 4. Plus précisément, le levier d'isolement 94 comporte un bras de commande 96 et un bras d'isolement 98, le bras de commande 96 étant sollicité élastiquement en appui contre un bras d'appui 100 du râteau des minutes 70 de manière que, lors du déclenchement d'une sonnerie, le pivotement du râteau des minutes 70 provoque le pivotement du levier d'isolement vers sa position d'isolement P_{b}.

Lorsque le levier d'isolement 94 pivote depuis sa position de repos Pₐ jusqu'à sa position d'isolement P_{b}, le bras d'isolement 98 vient en appui contre une goupille 102 liée en pivotement à l'extrémité libre 48 de la tirette 50 de manière à provoquer le pivotement de la tirette 50 autour de son axe A3, jusqu'à une position angulaire intermédiaire correspondant à la position axiale intermédiaire Pᵢₙₜ du pignon coulant 36, cette position étant illustrée par la figure 4. La goupille 102 est par exemple chassée dans l'extrémité libre 48 de la tirette 50.

On note que le pivotement de la tirette 50 jusqu'à sa position angulaire intermédiaire se fait ici à l'encontre de l'effort de rappel élastique qui la maintient en appui contre la bascule de mise à l'heure 30 par le pion 54.

On décrit maintenant le fonctionnement de la bascule de verrouillage 24 et du levier d'isolement 94 selon l'invention à partir de la configuration au repos représentée sur la figure 2.

Sur la figure 2, le mécanisme de mise à l'heure 16 est dans une configuration apte au remontage du mouvement horloger 12. L'utilisateur peut donc entraîner la tige de remontoir 26 en rotation autour de son axe A1, en utilisant la couronne de remontoir 22, ce qui provoque la rotation du pignon de remontoir 40 via le pignon coulant 36, ce dernier occupant sa position axiale de remontage Pᵣₑₘ.

Pour effectuer une opération de mise à l'heure, l'utilisateur fait coulisser la tige de remontoir 26 vers l'extérieur jusqu'à sa position de mise à l'heure P1 ce qui provoque le pivotement de la bascule de mise à l'heure 30 depuis sa position de repos PArep jusqu'à sa position de mise à l'heure PAₘₐₕ, comme représenté sur la figure 3.

Le pivotement de la bascule de mise à l'heure 30 provoque le pivotement de la tirette 50 qui entraîne le pignon coulant 36, via l'extrémité libre 48, jusqu'à sa position de mise à l'heure Pₘₐₕ où il engrène avec le pignon de mise à l'heure 44. Simultanément, comme le bras d'accrochage 88 se déplace vers l'extérieur avec la bascule de mise à l'heure 30, la seconde surface de commande 90 du bras d'accrochage 88 coopère avec la seconde surface d'appui 92 en repoussant le crochet de verrouillage mise à l'heure 80 pour provoquer le pivotement de la bascule de verrouillage 24, ici dans le sens anti-horaire.

A la fin du pivotement de la bascule de mise à l'heure 30, la bascule de verrouillage 24 occupe sa position sonnerie verrouillée Pₛᵥ, le crochet de verrouillage sonnerie 74 coopérant avec le pion d'accrochage 76 pour bloquer la bascule de déclenchement 60 en pivotement, ce qui empêche le déclenchement de la sonnerie.

A la fin de l'opération de mise à l'heure, l'utilisateur repousse la tige de remontoir 26 vers sa position de remontage P0, de sorte que toutes les pièces mobiles reprennent leurs positions initiales représentées sur la figure 2.

Lors du déclenchement de la sonnerie, soit de manière automatique, soit de manière manuelle, la bascule de déclenchement 60 pivote jusqu'à sa position angulaire de déclenchement Pᵢ, comme représenté sur la figure 4. Ce pivotement provoque, via la première surface de commande 84 du pion d'accrochage 76 qui coopère avec la seconde surface d'appui 86, le pivotement de la bascule de verrouillage 24 jusqu'à sa position mise à l'heure verrouillée Pₘₐₕᵥ. Dans cette position mise à l'heure verrouillée Pₘₐₕᵥ, le crochet de verrouillage mise à l'heure 80 coopère avec la seconde zone d'accrochage 82 du bras d'accrochage 88 pour bloquer la bascule de mise à l'heure 30 en pivotement, ce qui empêche toute opération de mise à l'heure.

Simultanément, pendant le déclenchement de la sonnerie, le pivotement du râteau des minutes 70 provoque le pivotement du levier d'isolement 94 jusqu'à sa position d'isolement P_{b} ce qui entraîne, via la goupille 102 et la tirette 50, le coulissement du pignon coulant 36 jusqu'à sa position intermédiaire Pᵢₙₜ pour empêcher toute opération de remontage pendant la sonnerie.

A la fin de la sonnerie, la bascule de déclenchement 60 reprend sa position angulaire initiale de repos Pᵢ, de sorte que toutes les pièces mobiles reprennent leurs positions initiales représentées sur la figure 2.

Selon une variante de réalisation (non représentée), le pivotement de la bascule de verrouillage 24 vers sa position mise à l'heure verrouillée Pₘₐₕᵥ peut être commandé par le pivotement du râteau des minutes 70. Dans ce cas, le premier bras 72 de la bascule de verrouillage 24 coopère, directement ou via une pièce intermédiaire, avec une portion du râteau des minutes 70.

De manière similaire, le levier d'isolement 94 peut être commandé en pivotement vers sa position d'isolement P_{b} par le pivotement de la bascule de déclenchement 60. Dans ce cas, le bras de commande 96 du levier d'isolement 94 coopère, directement ou via une pièce intermédiaire, avec une portion de la bascule de déclenchement 60.

Selon une autre variante de réalisation (non représentée), le mécanisme de mise à l'heure 16 peut prendre une forme différente, en particulier les liaisons mécaniques entre la bascule de mise à l'heure 30, la tirette 50, le pignon coulant 36, et la tige de remontoir 26 peuvent être réalisés de manières différentes, par rapport au mode de réalisation décrit en référence aux figures.

## Revendications

1. Pièce d'horlogerie (10) comportant un mécanisme de sonnerie (20) qui comprend une pièce mobile (60, 70) se déplaçant lors du déclenchement de la sonnerie, la pièce d'horlogerie (10) comportant en outre un mécanisme de mise à l'heure (16) qui coopère avec une tige de remontoir (26), le mécanisme de mise à l'heure (16) comprenant une bascule de mise à l'heure (30) qui pivote entre une position angulaire de repos et une position angulaire de mise à l'heure et une tirette (50) qui est commandée en pivotement, par la bascule de mise à l'heure (30), entre une position de remontage et une position de mise à l'heure, la tirette (50) commandant le coulissement axial d'un pignon coulant (36) depuis une position de remontage vers une position de mise à l'heure , la pièce d'horlogerie (10) comportant une bascule de verrouillage (24) qui coopère par un premier bras (72) avec la pièce mobile (60) du mécanisme de sonnerie (20) et par un second bras (78) avec un élément (30) du mécanisme de mise à l'heure (16) de manière que, lorsque la pièce mobile (60) se déplace suite au déclenchement de la sonnerie, la bascule de verrouillage (24) pivote vers une position mise à l'heure verrouillée dans laquelle le mécanisme de mise à l'heure (16) est bloqué,
**caractérisée en ce que** le mécanisme de mise à l'heure (16) comporte un organe de commande (88) qui provoque le pivotement de la bascule de verrouillage (24) vers une position sonnerie verrouillée, lorsque la bascule de mise à l'heure (30) pivote vers sa position de mise à l'heure et **en ce que** la bascule de verrouillage (24) comporte des moyens de verrouillage (74) qui coopèrent avec des moyens complémentaires (76) du mécanisme de sonnerie (60) pour en empêcher le déclenchement en position sonnerie verrouillée.

2. Pièce d'horlogerie (10) selon la revendication précédente, **caractérisée en ce que** l'organe de commande (88) qui provoque le pivotement de la bascule de verrouillage (24) vers sa position sonnerie verrouillée est agencé sur la bascule de mise à l'heure (30).

3. Pièce d'horlogerie (10) selon l'une quelconque des revendications précédentes, **caractérisée en ce que** le mécanisme de sonnerie (20) comporte une bascule de déclenchement (60) qui déclenche la sonnerie lorsqu'elle est commandée en pivotement depuis une position de repos vers une position de déclenchement et **en ce que** le premier bras (72) de la bascule de verrouillage (24) comporte un crochet de verrouillage sonnerie (74) qui, en position sonnerie verrouillée, coopère avec une première zone d'accrochage (76) agencée sur la bascule de déclenchement (60) de manière à verrouiller le mécanisme de sonnerie (20).

4. Pièce d'horlogerie (10) selon la revendication précédente, **caractérisée en ce que** la première zone d'accrochage (76) de la bascule de déclenchement (60) comporte une première surface de commande (84) qui coopère avec une première surface d'appui (86) agencée sur la bascule de verrouillage (24) de manière à provoquer le pivotement de la bascule de verrouillage (24) vers sa position mise à l'heure verrouillée, lorsque la bascule de déclenchement (60) pivote vers sa position de déclenchement.

5. Pièce d'horlogerie (10) selon la revendication 3 ou 4, **caractérisée en ce que** la première zone d'accrochage est constituée par un pion d'accrochage (76) qui est agencé sur la bascule de déclenchement (60).

6. Pièce d'horlogerie (10) selon la revendication précédente, **caractérisée en ce que** le pion d'accrochage (76) est constitué par le tronçon d'extrémité libre d'une goupille rapportée dans la bascule de déclenchement (60).

7. Pièce d'horlogerie (10) selon l'une quelconque des revendications précédentes, **caractérisée en ce que** le second bras (78) de la bascule de verrouillage (24) comporte un crochet de verrouillage mise à l'heure (80) qui, en position mise à l'heure bloquée, coopère avec une seconde zone d'accrochage (82) agencée sur la bascule de mise à l'heure (30) de manière à verrouiller la mise à l'heure.

8. Pièce d'horlogerie (10) selon la revendication précédente, **caractérisée en ce que** la seconde zone d'accrochage (82) agencée sur la bascule de mise à l'heure (30) comporte une seconde surface de commande (90) qui coopère avec une seconde surface d'appui (92) agencée sur le crochet de verrouillage mise à l'heure (80) de manière à provoquer le pivotement de la bascule de verrouillage (24) vers sa position sonnerie verrouillée, lorsque la bascule de mise à l'heure (30) pivote vers sa position de mise à l'heure.

9. Pièce d'horlogerie (10) selon la revendication 7 ou 8, **caractérisée en ce que** la bascule de mise à l'heure (30) comporte un bras d'accrochage (88) qui s'étend globalement dans un plan parallèle au plan de la bascule de verrouillage (24) et **en ce que** la seconde zone d'accrochage (82) est agencée à l'extrémité libre dudit bras d'accrochage (88).

10. Pièce d'horlogerie (10) selon l'une quelconque des revendications précédentes, **caractérisée en ce qu'**il est prévu un levier d'isolement (94) qui est commandé en pivotement par une pièce mobile (70) du mécanisme de sonnerie (20) lors du déclenchement de la sonnerie, depuis une position angulaire de repos jusqu'à une position angulaire d'isolement, de manière à provoquer le coulissement du pignon coulant (36) depuis sa position de remontage jusqu'à une position intermédiaire, située axialement entre sa position de remontage et sa position de mise à l'heure.

11. Pièce d'horlogerie (10) selon la revendication précédente, **caractérisée en ce que** le levier d'isolement (94) est sollicité élastiquement en appui contre la pièce mobile (70) du mécanisme de sonnerie (20) de manière que le pivotement de la pièce mobile (70) lors du déclenchement de la sonnerie provoque le pivotement du levier d'isolement (94) depuis sa position de repos jusqu'à sa position d'isolement.

12. Pièce d'horlogerie (10) selon la revendication précédente, **caractérisée en ce que**, pour commander le coulissement du pignon coulant (36), le levier d'isolement (94) s'appuie contre une goupille (102) solidaire de l'extrémité libre (48) pivotante de la tirette (50).

## Claims

1. Timepiece (10) including a striking mechanism (20) which includes a mobile part (60, 70) moving when the striking work is released, the timepiece (10) further including a time-setting mechanism (16) which cooperates with a winding stem (26), the time-setting mechanism (16) including a time-setting lever (30), which pivots between an angular rest position and an angular time-setting position, and a pull-out piece (50), whose pivoting is controlled by the time-setting lever (30), between a winding position and a time-setting position, the pull-out piece (50) controlling the axial sliding of a sliding pinion (36) from a winding position to a time-setting position, the timepiece (10) including a locking lever (24), which cooperates via a first arm (72) with the mobile part (60) of the striking mechanism (20), and via a second arm (78) with an element (30) of the time-setting mechanism (16), so that when the mobile part (60) moves, after the striking work has been released, the locking lever (24) pivots towards a locked time-setting position wherein the time-setting mechanism (16) is locked,
**characterized in that** the time-setting lever (16) includes a control member (88) that causes the locking lever (24) to pivot towards a locked striking work position, when the time-setting lever (30) pivots to the time-setting position, and **in that** the locking lever (24) includes locking means (74) that cooperate with complementary means (76) of the striking mechanism (60) to prevent the release thereof, in the locked striking work position.

2. Timepiece (10) according to the preceding claim, **characterized in that** the control lever (88) which causes the locking lever (24) to pivot towards the locked striking work position thereof is arranged on the time-setting lever (30).

3. Timepiece (10) according to any of the preceding claims, **characterized in that** the striking mechanism (20) includes a release lever (60) which releases the striking work when it is actuated in a pivoting movement from a rest position to a release position, and **in that** the first arm (72) of the locking lever (24) includes a striking work locking hook (74), which, in the locked striking work position, cooperates with a first hooking zone (76) arranged on the release lever (60) so as to lock the striking mechanism (20).

4. Timepiece (10) according to the preceding claim, **characterized in that** the first hooking zone (76) of the release lever (60) includes a first control surface (84), which cooperates with a first support surface (86) arranged on the locking lever (24) so as to cause the locking lever (24) to pivot towards the locked time-setting position when the release lever (60) pivots to the release position thereof.

5. Timepiece (10) according to claim 3 or 4, **characterized in that** the first hooking zone is formed by a hooking pin (76) which is arranged on the release lever (60).

6. Timepiece (10) according to the preceding claim, **characterized in that** the hooking pin (76) is formed by the free end section of a pin secured in the release lever (60).

7. Timepiece (10) according to any of the preceding claims, **characterized in that** the second arm (78) of the locking lever (24) includes a time-setting locking hook (80), which, in the locked time-setting position, cooperates with a second hooking zone (82) arranged on the time-setting lever (30) so as to lock the time-setting function.

8. Timepiece (10) according to the preceding claim, **characterized in that** the second hooking zone (82) arranged on the time-setting lever (30) includes a second control surface (90) which cooperates with a second support surface (92) arranged on the time-setting locking hook (80) so as to cause the locking lever (24) to pivot towards the locked striking work position when the time-setting lever (30) pivot to the time-setting position thereof.

9. Timepiece (10) according to claim 7 or 8, **characterized in that** the time-setting lever (30) includes a hooking arm (88) which extends broadly in a parallel plane to the plane of the locking lever (24) and **in that** the second hooking zone (82) is arranged at the free end of said hooking arm (88).

10. Timepiece (10) according to any of the preceding claims, **characterized in that** there is provided an isolating lever (94), whose pivoting is controlled by a mobile part (70) of the striking mechanism (20) when the striking work is released, from an angular rest position to an angular isolating position, so as to cause the sliding pinion (36) to slide from the winding position thereof to an intermediate position, axially located between the winding position and the time-setting position thereof.

11. Timepiece (10) according to the preceding claim, **characterized in that** the isolating lever (94) is biased elastically to abut against the mobile part (70) of the striking mechanism (20), so that the pivoting of the mobile part (70),causes the isolating lever (94) to pivot from the rest position to the isolating position thereof when the striking work is released.

12. Timepiece (10) according to the preceding claim, **characterized in that**, in order to control the pivoting of the sliding pinion (36), the isolating lever (94) abuts against a pin (102) secured to the pivoting free end (48) of the pull-out piece (50).

## Patentansprüche

1. Zeitmessgerät (10), das einen Schlagwerkmechanismus (20) umfasst, der einen beweglichen Teil (60, 70) umfasst, der sich bei der Auslösung des Schlagwerks verlagert, wobei das Zeitmessgerät (10) ausserdem einen Zeigerstellmechanismus (16) umfasst, der mit einer Aufzugwelle (26) zusammenwirkt, wobei der Zeigerstellmechanismus (16) eine Zeigerstellwippe (30), die zwischen einer Ruhewinkelposition und einer Zeigerstellwinkelposition schwenkt, und einen Stellhebel (50), der von der Zeigerstellwippe (30) zum Schwenken zwischen einer Aufzugposition und einer Zeigerstellposition angetrieben wird, umfasst, wobei der Stellhebel (50) das axiale Gleiten eines Kupplungstriebs (36) von einer Aufzugposition in eine Zeigerstellposition steuert, wobei das Zeitmessgerät (10) eine Verriegelungswippe (24) umfasst, die über einen ersten Arm (72) mit dem beweglichen Teil (60) des Schlagwerkmechanismus (20) und über einen zweiten Arm (78) mit einem Element (30) des Zeigerstellmechanismus (16) derart zusammenwirkt, dass die Verriegelungswippe (24) in eine verriegelte Zeigerstellposition, in der der Zeigerstellmechanismus (16) blockiert ist, schwenkt, wenn sich der bewegliche Teil (60) nach der Auslösung des Schlagwerks verlagert,
**dadurch gekennzeichnet, dass** der Zeigerstellmechanismus (16) ein Steuerorgan (88) umfasst, das das Schwenken der Verriegelungswippe (24) in eine verriegelte Schlagwerkposition hervorruft, wenn die Zeigerstellwippe (30) in ihre Zeigerstellposition schwenkt, und dass die Verriegelungswippe (24) Verriegelungsmittel (74) umfasst, die mit zusätzlichen Mitteln (76) des Schlagwerkmechanismus (60) zusammenwirken, um in verriegelter Schlagwerkposition die Auslösung zu verhindern.

2. Zeitmessgerät (10) nach vorhergehendem Anspruch, **dadurch gekennzeichnet, dass** das Steuerorgan (88), das das Schwenken der Verriegelungswippe (24) in ihre verriegelte Schlagwerkposition hervorruft, auf der Zeigerstellwippe (30) angeordnet ist.

3. Zeitmessgerät (10) nach einem der vorhergehenden Ansprüche, **dadurch gekennzeichnet, dass** der Schlagwerkmechanismus (20) eine Auslösewippe (60) umfasst, die das Schlagwerk auslöst, wenn sie zum Schwenken von einer Ruheposition in eine Auslöseposition angetrieben wird, und dass der erste Arm (72) der Verriegelungswippe (24) einen Schlagwerkverriegelungshaken (74) umfasst, der in verriegelter Schlagwerkposition mit einem ersten Einhängebereich (76), der auf der Auslösewippe (60) angeordnet ist, derart zusammenwirkt, dass der Schlagwerkmechanismus (20) verriegelt ist.

4. Zeitmessgerät (10) nach vorhergehendern Anspruch, **dadurch gekennzeichnet, dass** der erste Einhängebereich (76) der Auslösewippe (60) eine erste Steuerfläche (84) umfasst, die mit einer ersten Abstützfläche (86), die auf der Verriegelungswippe (24) angeordnet ist, derart zusammenwirkt, dass das Schwenken der Verriegelungswippe (24) in ihre verriegelte Zeigerstellposition hervorgerufen wird, wenn die Auslösewippe (60) in ihre Auslöseposition schwenkt.

5. Zeitmessgerät (10) nach Anspruch 3 oder 4, **dadurch gekennzeichnet, dass** der erste Einhängebereich von einem auf der Auslösewippe (60) angeordneten Verriegelungsbolzen (76) gebildet ist.

6. Zeitmessgerät (10) nach vorhergehende Anspruch, **dadurch gekennzeichnet, dass** der Verriegelungsbolzen (76) von dem freien Endabschnitt eines in die Auslösewippe (60) eingesetzten Sperrstifts gebildet ist.

7. Zeitmessgerät (10) nach einem der vorhergehenden Ansprüche, **dadurch gekennzeichnet, dass** der zweite Arm (78) der Verriegelungswippe (24) einen Zeigerstellverriegelungshaken (80) umfasst, der in blockierter Zeigerstellposition mit einem zweiten Einhängebereich (82), der auf der Zeigerstellwippe (30) angeordnet ist, derart zusammenwirkt, dass die Zeigerstellung verriegelt ist.

8. Zeitmessgerät (10) nach vorhergehendem Anspruch, **dadurch gekennzeichnet, dass** der zweite Einhängebereich (82), der auf der Zeigerstellwippe (30) angeordnet ist, eine zweite Steuerfläche (90) umfasst, die mit einer zweiten Abstützfläche (92), die auf dem Zeigerstellverriegelungshaken (80) angeordnet ist, derart zusammenwirkt, dass das Schwenken der Verriegelungswippe (24) in ihre verriegelte Schlagwerkposition hervorgerufen wird, wenn die Zeigerstellwippe (30) in ihre Zeigerstellposition schwenkt.

9. Zeitmessgerät (10) nach Anspruch 7 oder 8, **dadurch gekennzeichnet, dass** die Zeigerstellwippe (30) einen Einhängearm (88) umfasst, der sich global in einer Ebene erstreckt, die parallel zu der Ebene der Verriegelungswippe (24) ist, und dass der zweite Einhängebereich (82) am freien Ende dieses Einhängearms (88) angeordnet ist.

10. Zeitmessgerät (10) nach einem der vorhergehenden Ansprüche, **dadurch gekennzeichnet, dass** ein Trennhebel (94) vorgesehen ist, der bei der Auslösung des Schlagwerks von einem beweglichen Teil (70) des Schlagwerkmechanismus (20) zum Schwenken von einer Ruhewinkelposition bis in eine Trennwinkelposition derart angetrieben wird, dass das Gleiten des Kupplungstriebs (36) von seiner Aufzugposition bis in eine Zwischenposition, die sich axial zwischen seiner Aufzugposition und seiner Zeigerstellposition befindet, hervorgerufen wird.

11. Zeitmessgerät (10) nach vorhergehendem Anspruch, **dadurch gekennzeichnet, dass** sich der Trennhebel (94) elastisch am beweglichen Teil (70) des Schlagwerkmechanismus (20) abstützt, derart, dass das Schwenken des beweglichen Teils (70) bei der Auslösung des Schlagwerks das Schwenken des Trennhebels (94) von seiner Ruheposition bis in seine Trennposition hervorruft.

12. Zeitmessgerät (10) nach vorhergehendern Anspruch, **dadurch gekennzeichnet, dass** sich der Trennhebel (94) für die Steuerung des Gleitens des Kupplungstriebs (36) an einem Sperrstift (102) abstützt, der mit dem schwenkbaren freien Ende (48) des Stellhebels (50) verbunden ist.
